# EUROPÄISCHE PATENTSCHRIFT

(11) **EP 0 358 812 B1**
(45) Veröffentlichungstag und Bekanntmachung des Hinweises auf die Patenterteilung: **23.06.1993**
(21) Anmeldenummer: 88115219.3
(22) Anmeldetag: 16.09.1988
(51) Int. Cl.: H01R 39/41, H02K 5/14

(54) **Metall-Bürstenköcher für eine Mehrschicht-Bürste**
Brush holder of the cartridge type for a multilayer brush
Porte-balai du type cartouche pour un balai multicouche

(43) Veröffentlichungstag der Anmeldung: 21.03.1990
(73) Patentinhaber: SIEMENS AKTIENGESELLSCHAFT, 80333 München (DE)
(72) Erfinder: Fuss, Matthias, Dipl.-Ing.(FH), D-8701 Zell (DE); Tapprich, Rolf, Dipl.-Ing.(FH), D-8700 Würzburg (DE)

(56) Entgegenhaltungen:
- DE-C- 1 092 116
- FR-A- 2 536 602

## Beschreibung

Die Erfindung bezieht sich auf einen Metall-Bürstenköcher für eine Mehrschicht-Bürste gemäß Oberbegriff des Anspruchs 1; ein derartiger Metall-Bürstenköcher ist durch Richter: "Elektrische Maschinen", 1950, 5. Band, Seiten 83-86 bekannt.

Um die schädliche Wirkung der sogenannten Ruhe-EMK auf die Kommutierung von AC-Universalmotoren zu vermeiden, ist es bekannt geschichtete Bürsten in Form von sogenannten MehrschichtBürsten zur Erhöhung des Widerstandes im Kurzschlußkreis zu verwenden. Damit dieser Effekt nicht durch eine leitende Überbrückung der einzelnen gegeneinander isolierten Schichten der Mehrschichtbürste durch die Bürsten-Führungswände des Metall-Bürstenköchers wieder, zumindest teilweise, aufgehoben wird, ist es auch bekannt, die Führungswände gegenüber den sie berührenden Mehrschicht-Bürsten zu isolieren.

Eine besonders betriebssichere, auch bei hohen Betriebs-Standzeiten voll wirksam bleibende und in Kombination damit besonders günstige Reibverhältnisse im Sinne eines möglichst kleinen Unterschiedes zwischen Haft- und Gleitreibwert bei hinsichtlich des absoluten Wertes geringer Reibung vorteilhafte Isolierung der Führungswände des Bürstenköchers wird erfindungsgemäß durch eine Polytetrafluoräthylen-Isolationsschicht erreicht.

Es hat sich in überraschender Weise gezeigt, daß eine Polytetrafluoräthylen-Beschichtung hinsichtlich sämtlicher für die Kommutierung und die Bürstenstandzeiten maßgeblicher Parameter optimale Kombination darstellt.

Aufgrund der sich ergebenden hohen Elastizität und großen Haftfähigkeit der erfindungsgemäßen Polytetrafluoräthylen-Isolationsschicht ist nach einer Ausgestaltung der Erfindung vorgesehen, daß der Bürstenköcher aus einer mit der Polytetrafluoräthylen-Isolationsschicht versehene Metall-Platine gestanzt bzw. geformt ist; dies erbringt fertigungstechnisch einen erheblichen Vorteil gegenüber der nachträglichen Beschichtung der Führungswände am bereits fertig geformten Bürstenköcher.

Die Erfindung sowie weitere vorteilhafte Ausgestaltungen der Erfindung werden im folgenden anhand eines schematisch dargestellten Ausführungsbeispiels in der Zeichnung näher erläutert; darin zeigen:
- FIG 1: eine kommutatorseitige Draufsicht auf einen Metall-Bürstenköcher mit Isolationsschicht und Mehrfachbürste in Blickrichtung I-I gemäß FIG 2,
- FIG 2: einen radialen Schnitt gemäß Schnittverlauf II-II durch den Metall-Bürstenköcher gemäß FIG 1.

In einem Metall-Bürstenköcher 2 ist eine Mehrschicht-Bürste 3 geführt gehalten und mittels einer durch eine Schlitzöffnung 21 in das Innere des Bürstenköchers 2 reichende, auf der radialen Oberfläche der Bürste 3 aufliegende Bügelfeder 5 mit ihrer unteren Schleiffläche gegen Lamellen 11 eines Kommutators 1 angedrückt. Zur Stromzuführung dient eine mit dem oberen radialen Ende der Mehrschicht-Bürste 3 kontaktierte Bürstenanschlußlitze 4.

Die Mehrschicht-Bürste 3 besteht in an sich bekannter Weise aus zumindest zwei Schichten 31,32 mit zumindest einer Isolationszwischenlage 33, derart daß in Ruhestellung beim Kontaktieren zweier benachbarter Lamellen keine direkten Kurzschlußquerströme im Bereich der Führungswände der Mehrschicht-Bürste 3 fließen können.

Erfindungsgemäß ist als Isolationsschicht zwischen der Mehrschichtbürste 3 und den seitlichen Führungswänden des Bürstenköchers 2 auf die den der Mehrschichtbürste 3 zugewandten Führungsflächen eine Polytetrafluorathylen-Isolationsschicht 22 aufgetragen.

## Patentansprüche

1. Metall-Bürstenköcher (2) für eine Mehrschicht-Bürste (3) mit einer auf die Bürsten-Führungswände aufgetragenen Isolationsschicht (22) gegen elektrische Kurzschlüsse zwischen den Bürstenschichten (31, 32),
**dadurch gekennzeichnet,**
daß auf die Bürsten-Führungswände des Bürstenköchers (2) eine polytetrafluoräthylen-Isolationsschicht (22) aufgetragen ist.

2. Metall-Bürstenköcher nach Anspruch 1,
**dadurch gekennzeichnet,**
daß der Bürstenköcher (2) aus einer mit einer Polytetrafluoräthylen-Isolationsschicht (22) versehenen Metall-Platine gestanzt bzw. geformt ist.

## Claims

1. Tubular metal brush-holder (2) for a multilayer brush (3) having an insulation layer (22) which is applied to the brush-guiding walls to prevent electrical short circuits between the brush layers (31, 32), characterised in that a polytetrafluoroethylene insulation layer (22) is applied to the brush-guiding walls of the tubular brush-holder (2).

2. Tubular metal brush-holder according to claim 1, characterised in that the tubular brush-holder (2) is punched or formed from a metal plate bar provided with a polytetrafluoroethylene insulation layer (22).

## Revendications

1. Porte-balai tubulaire métallique (2) pour un balai multicouches (3), comportant une couche isolante (22) déposée sur les parois de guidage du balai et donnant une isolation vis-à-vis de courts-circuits électriques entre les couches (31,32) du balai, caractérisé par le fait qu'une couche isolante (22) de polytétrafluoroéthylène est déposée sur les parois de guidage du balai du porte-balai (2).

2. Porte-balai tubulaire métallique suivant la revendication 1, caractérisé par le fait que le porte-balai (2) est découpé ou est formé dans une plaque de métal munie d'une couche isolante (22) en polytétrafluoroéthylène.
